# EUROPÄISCHE PATENTSCHRIFT

(11) **EP 1 804 636 B1**
(45) Veröffentlichungstag und Bekanntmachung des Hinweises auf die Patenterteilung: **03.05.2017**
(21) Anmeldenummer: 05787196.4
(22) Anmeldetag: 13.09.2005
(51) Int. Cl.: A47L 15/23

(54) **SPRÜHARMLAGER UND GESCHIRRSPÜLMASCHINE MIT EINER SPRÜHARMANORDNUNG**
SPRAY ARM BEARING AND DISHWASHER WITH A SPRAY ARM ARRANGEMENT
PALIER DE BRAS GICLEUR, ET LAVE-VAISSELLE POURVU D'UN ENSEMBLE BRAS GICLEUR

(30) Priorität: 29.10.2004 DE 102004053143
(43) Veröffentlichungstag der Anmeldung: 11.07.2007
(73) Patentinhaber: Electrolux Home Products Corporation N.V., 1130 Brussels (BE)
(72) Erfinder: MACK, Friedrich, 90478 Nürnberg (DE); SCHMIDT, Wolfgang, 91238 Engelthal (DE)
(74) Vertreter: Electrolux Group Patents
(86) Internationale Anmeldenummer: PCT/EP2005/009802
(87) Internationale Veröffentlichungsnummer: WO 2006/048074

(56) Entgegenhaltungen:
- DE-B- 1 269 778
- NL-A- 6 811 337
- US-A- 3 599 872
- US-A- 4 869 428
- PATENT ABSTRACTS OF JAPAN Bd. 2000, Nr. 13, 5. Februar 2001 (2001-02-05) -& JP 2000 287905 A (SANYO ELECTRIC CO LTD), 17. Oktober 2000 (2000-10-17)

## Beschreibung

Die Erfindung betrifft ein Sprüharmlager zur drehbaren Lagerung eines Sprüharms an einem Flüssigkeitszulauf.

Ein herkömmliches Sprüharmlager, wie z.B. aus US 3599872 bekannt, umfasst einen Lagerkranz mit einer Lagerfläche bzw. - aufnahme, an der ein Sprüharm drehbar gelagert ist. Mit dem Lagerkranz ist eine Prallfläche verbunden, die einen axial durch den Lagerkranz strömenden Flüssigkeitsstrom von der axialen in die radiale Strömungsrichtung umlenkt, wodurch die Flüssigkeitsströmung in die Sprüharmschenkel eintritt. Die Prallfläche ist mit dem Lagerkranz verbunden, so dass der Rückstoß durch das Umlenken über den Lagerkranz abgeleitet wird und nicht auf den Sprüharm selbst wirkt. Dadurch verringern sich die axialen Kräfte bei der Sprüharmlagerung und die Haft- bzw. Gleitreibung ist deutlich reduziert. Bei der Herstellung des herkömmlichen Sprüharmlagers werden entweder die Prallfläche und der Lagerkranz zunächst separat hergestellt und miteinander verbunden, oder das Spritzgusswerkzeug ist dreiteilig aus einem oberen Stempel, einem unteren Stempel und einem Schieber aufgebaut. Während des Spritzvorgangs ist der Schieber in den Raum zwischen dem Lagerkranz und der Prallfläche eingeschoben und nach dem Aushärten wird der Schieber gleichzeitig mit dem Zurückziehen des oberen und unteren Stempels aus dem Sprüharmlagerzwischenraum herausgezogen. Beide Verfahren sind daher aufwendig, da mehrere Arbeitsschritte oder ein komplexes Spritzwerkzeug erforderlich sind.

Dokument US 3599872 offenbart Dichtmittel in einer rotierenden Sprüharmvorrichtung.
Dokument US 4869428 offenbart eine, per Hand zu betätigende, Verbindungs-/Trennungs- Anordnung für Sprüharme einer Geschirrspülmaschine.
Dokument NL 6811337 offenbart eine rotierende Sprüharmanordnung für eine Geschirrspülmaschine.
DE 7044916U offenbart eine Wasserzuflusskolonne mit einem zylindrischen Endteil mit radialen Durchbrüchen für den Durchtritt von Flüssigkeit und einem Deckel.

Es ist daher Aufgabe der Erfindung, ein Sprüharmlager so auszugestalten, dass es kostengünstig herstellbar ist.

Diese Aufgabe wird mit den Merkmalen des Anspruchs 1 gelöst. Vorteilhafte Ausgestaltungen sind Gegenstand der Unteransprüche.

Gemäß Anspruch 1 ist die Grundfläche einer Strömungsleiteinrichtung, die ein Umlenken einer Flüssigkeitsströmung einer aus axialer Richtung kommenden Flüssigkeitsströmung in radiale Richtung bewirkt, höchstens so groß wie die Grundfläche einer Durchgangsöffnung in einem Lagerelement des Sprüharmlagers. Die Außenkontur der Grundfläche der Strömungsleiteinrichtung ist somit maximal deckungsgleich zur Grundfläche der Durchgangsöffnung oder liegt innerhalb des Grundflächenbereichs der Durchgangsöffnung. Sind die Grundflächen der Strömungsleiteinrichtung und der Durchgangsöffnung beispielsweise rund, so ist der Durchmesser der Strömungsleiteinrichtung kleiner gleich dem Durchmesser der Durchgangsöffnung im Lagerelement bzw. Lagerkranz.

Gemäß Anspruch 1 ist das erfindungsgemäße Sprüharmlager dadurch gekennzeichnet, dass das Sprüharmlager einteilig, d.h. in einem Spritzgussvorgang ausgebildet, hergestellt ist.

Unter dieser Voraussetzung lässt sich zur Herstellung eines einteiligen, d.h. in einem Spritzgussvorgang ausgebildeten Sprüharmlagers, ein Spritzgusswerkzeug mit lediglich zwei Spritzschalen bzw. Spritzstempeln verwenden. Dabei wird ein Spritzstempel von der Lagerelementseite her teilweise durch die Durchgangsöffnung hindurch in Richtung Strömungsleiteinrichtung verlaufend vorgesehen, während aus Richtung der Strömungsleiteinrichtung ein Gegenstempel zugestellt wird, der an die Außenkontur des durch die Durchgangsöffnung zugestellten Stempels nach außen anschließt. Es ist daher weder nötig, die Strömungsleiteinrichtung und das Lagerelement in einem separaten Schritt miteinander zu verbinden, noch einen Schieber beim Spritzgusswerkzeug vorzusehen, der nach dem Spritzen seitlich (in radiale Richtung) aus dem Öffnungsbereich zwischen Strömungsleiteinrichtung und Lagerelement herausgefahren werden muss. Insgesamt ergeben sich daher weniger scharfe Kanten, da weniger Grenzflächen zwischen den Spritzwerkzeugen vorhanden sind, und die Strömungsleiteinrichtung kann an der Innenseite in dreidimensionale Richtung rotationssymmetrisch strukturiert sein, was bei Verwendung eines seitlichen Schiebers beim Spritzgusswerkzeug nicht möglich wäre.

Anhand von Figuren wird eine Ausführungsform der Erfindung näher erläutert. Es zeigen:
- Fig. 1: eine perspektivische Ansicht eines Sprüharmlagers und
- Fig. 2: das einen Zulauf und einen Sprüharm verbindende Sprüharmlager von Fig. 1 im eingebauten Zustand.

Fig. 1 zeigt eine perspektivische Ansicht eines Sprüharmlagers 1. Wie in Fig. 2 im Querschnitt dargestellt, dient das Sprüharmlager 1 der Verbindung eines Zulaufs 10 zum Zuführen von Spülflüssigkeit mit einem Sprüharm 20, der drehbar am Sprüharmlager 1 gelagert ist. Das Sprüharmlager 1 umfasst einen Lagerkranz 2 mit einer außen liegenden Lagerfläche, die in axiale Richtung (wie in Fig. 1 dargestellt nach oben) durch einen ringförmigen Vorsprung 7 begrenzt ist. Ein Dach 3, das als Strömungsleiteinrichtung dient, ist über Stege 4 mit dem Lagerkranz 2 verbunden. Im axialen Querschnitt erstrecken sich die Stege 4 im wesentlichen in radiale Richtung, während in Umfangsrichtung die Breite minimiert ist, so dass die Stege 4 der in radialer Richtung umgelenkten Flüssigkeitsströmung einen geringen Strömungswiderstand entgegensetzen. Auf der dem Dach 3 gegenüberliegenden Seite sind am Lagerkranz 2 axial hervorstehende Rasten 5 angeordnet, mit denen das Sprüharmlager 1 in eine Austrittsöffnung am Zulauf 10 eingerastet wird (Fig. 2).

Rotationssymmetrisch steht von der Innenseite des Daches 3 ein hyperbolisch geformter bzw. konkav ausgebildeter Leitkonus 6 in axiale Richtung hervor. Der Leitkonus 6 dient der Umlenkung der im wesentlichen in axiale Richtung zuströmenden Spülflüssigkeit in radiale Richtung. Der durch die Umlenkung verursachte Rückstoß wird durch das Dach 3 aufgenommen und über die Stege 4 an den Lagerkranz 2 weitergeleitet, der wiederum nach dem Einrasten am Zulauf 10 fixiert ist. Dadurch wird die durch den Flüssigkeitszulauf in axiale Richtung auf den Sprüharm ausgeübte Kraft minimiert, so dass die Reibung des Sprüharms 20 an der Lagerfläche des Lagerkranzes 2 gering ist.

Wie in Fig. 2 im Querschnitt dargestellt, ist der Zulauf 10 zweiteilig aus einer oberen Schale 11 und einer unteren Schale 12 zusammengesetzt. Die obere Schale 11 des Zulaufs 10 weist eine runde Austrittsöffnung für die Spülflüssigkeit auf, in die die Rasten 5 eingreifen und somit das Sprüharmlager 1 am Zulauf 10 fixieren. Wie in Fig. 2 dargestellt, tritt die Spülflüssigkeit von links in den Zulauf 10 und wird an dessen rechtem Ende durch die Öffnung in axiale Richtung umgelenkt und in den Sprüharm 20 eingeführt.

Der Sprüharm 20 ist in Fig. 2 in Querrichtung geschnitten dargestellt, d.h. die Ausleger des Sprüharms verlaufen in die Zeichenebene und aus der Zeichenebene heraus. Der Sprüharm ist aus einer oberen Schale 21 und einer unteren Schale 22 zusammengesetzt und hat an seiner Eintrittsöffnung, durch die die Spülflüssigkeit vom Zulauf 10 her eintritt, eine Innenfläche, die als Gegenlager 23 zur außenliegenden Lagerfläche des Lagerkranzes 2 wirkt. Die Strömungspfeile zeigen stark schematisiert den Zulauf der Flüssigkeit von links, die axiale Umlenkung, und die anschließende radiale Verteilung durch den Leitkonus 6 des Daches 3, wobei der Leitkonus 6 zunächst rotationssymmetrisch verteilt, die Strömung jedoch durch die Begrenzung des Sprüharminnenraums zu den Sprüharmschenkeln umgeleitet wird.

Bei der Zusammensetzung des Sprüharms 20 wird vor dem Verbinden der oberen mit der unteren Schale 21, 22 das Sprüharmlager 1 eingesetzt und dann erst die Verbindung hergestellt, so dass das Sprüharmlager 1 zwar frei drehbar aber in axiale Richtung innerhalb des Sprüharms unter Einhaltung eines Spiels zwischen der Oberseite des Daches 3 und der Innenseite der oberen Schale 21 eingesetzt ist. Das im Sprüharm 20 eingeschlossene Sprüharmlager 1 wird dann auf den Zulauf 10 aufgerastet. Die in Fig. 2 dargestellte Lagerung und somit das Sprüharmlager 1 kann in jeder Lagerausrichtung verwendet werden, z.B. bei hängender Lagerung oder stehender Lagerung des Sprüharms.

Zur Herstellung des einteiligen Sprüharmlagers 1 werden Spritzgussstempel in axiale Richtung zueinander gefahren, wobei bzgl. Fig. 1 ein erster Stempel axial aus Richtung des Daches 3 kommend zugestellt und ein zweiter Stempel axial aus Richtung des Lagerkranzes 2 zugestellt wird. Der untere Lagerstempel greift durch die Durchtrittsöffnung im Lagerkranz 2 hindurch und seine Oberseite bildet die Fläche des Leitkonuses 6 und eines innenliegenden Teils der Stege 4 ab. Der obere Gegenstempel bildet mit seiner Stirnseite die Oberseite des Lagerkranzes 2 und des Daches 3 ab und umfasst den Teil der Stege 4, soweit diese über den Außendurchmesser des Daches 3 herausstehen. Wie in Fig. 2 dargestellt, ist der Außendurchmesser D2 des Daches 3 kleiner als der begrenzende Innendurchmesser D1 der Flüssigkeitsdurchtrittsöffnung des Lagerkranzes 2. Um mit einem zweiteiligen Spritzwerkzeug auszukommen, ist der Durchmesser D2 kleiner oder gleich dem Durchmesser D1.

### Bezugszeichen

- 1: Sprüharmlager
- 2: Lagerkranz
- 3: Dach
- 4: Steg
- 5: Raste
- 6: Leitkonus
- 7: Vorsprung
- 10: Zulauf
- 11: obere Schale
- 12: untere Schale
- 20: Sprüharm
- 21: obere Schale
- 22: untere Schale
- 23: Gegenlager

## Patentansprüche

1. Sprüharmlager (1) zur drehbaren Lagerung eines Sprüharms (20) an einem Flüssigkeitszulauf (10) mit einem Lagerelement (2) zum Lagern des Sprüharms (20) und einer mit dem Lagerelement (2) verbundenen Strömungsleiteinrichtung (3), wobei das Lagerelement (2) eine Durchgangsöffnung zum Durchtritt von Flüssigkeit aufweist, die Grundfläche (D2) der Strömungsleiteinrichtung (3) der Grundfläche (D1) der Durchgangsöffnung entspricht oder innerhalb der Grundfläche (D1) der Durchgangsöffnung liegt und die Strömungsleiteinrichtung (3) über zumindest einen Steg (4) mit dem Lagerelement (2) verbunden ist,
**dadurch gekennzeichnet, dass** das Sprüharmlager (1) einteilig, d.h. in einem Spritzgussvorgang ausgebildet, hergestellt ist.

2. Sprüharmlager nach Anspruch 1, wobei die Strömungsleiteinrichtung (3) und die Durchgangsöffnung eine runde Grundfläche aufweisen und der Durchmesser (D2) der Strömungsleiteinrichtung kleiner oder gleich dem Durchmesser (D1) der Durchgangsöffnung des Lagerelements (2) ist.

3. Sprüharmlager nach Anspruch 1 oder 2, wobei die Strömungsleiteinrichtung (3) über zumindest drei Stege (4) mit dem Lagerelement (2) verbunden ist.

4. Sprüharmlager nach Anspruch 1, 2 oder 3, wobei das Lagerelement (2) zumindest ein Rastelement (5) zum Einrasten des Lagerelements an einem Flüssigkeitszulauf (10) aufweist.

5. Sprüharmlager nach einem der Ansprüche 1 bis 4, wobei die Strömungsleiteinrichtung (3) eine Leitfläche (6) aufweist, die eine axial zur Drehachse des Sprüharms (20) zuströmende Flüssigkeit in radiale Richtung umlenkt.

6. Sprüharmlager nach Anspruch 5, wobei die Leitfläche (6) rotationssymmetrisch ist und von der Mitte in radiale Richtung konkav gekrümmt ist.

7. Sprüharmanordnung für eine Geschirrspülmaschine mit einem Flüssigkeitszulauf (10), einem Sprüharm (20) und einem mit dem Flüssigkeitszulauf (10) verbundenen Sprüharmlager (1) nach einem der vorhergehenden Ansprüche.

8. Sprüharmanordnung nach Anspruch 7, wobei das Sprüharmlager (1) als separates Element am Flüssigkeitszulauf (10) befestigt ist.

9. Geschirrspülmaschine mit einer Sprüharmanordnung nach Anspruch 7 oder 8.

## Claims

1. Spray-arm bearing (1) for rotatably mounting a spray arm (20) on a liquid inflow (10), having a bearing element (2) for bearing the spray arm (20), and having a flow-guide device (3), which is connected to the bearing element (2), wherein the bearing element (2) has a through-opening for the through-passage of liquid, the surface area (D2) of the flow-guide device (3) corresponds to the surface area (D1) of the through-opening, or is located within the surface area (D1) of the through-opening, and the flow-guide device (3) is connected to the bearing element (2) via at least one crosspiece (4),
**characterized in that** the spray-arm bearing (1) is produced in one piece, i.e. it is formed in a single injection-moulding operation.

2. Spray-arm bearing according to Claim 1, wherein the flow-guide device (3) and the through-opening have a round surface area and the diameter (D2) of the flow-guide device is smaller than, or equal to, the diameter (D1) of the through-opening of the bearing element (2).

3. Spray-arm bearing according to Claim 1 or 2, wherein the flow-guide device (3) is connected to the bearing element (2) via at least three crosspieces (4).

4. Spray-arm bearing according to Claim 1, 2 or 3, wherein the bearing element (2) has at least one latching element (5) for latching the bearing element in on a liquid inflow (10).

5. Spray-arm bearing according to one of Claims 1 to 4, wherein the flow-guide device (3) has a directing surface (6), by means of which a liquid flowing in axially in relation to the axis of rotation of the spray arm (20) is deflected in the radial direction.

6. Spray-arm bearing according to Claim 5, wherein the directing surface (6) is rotationally symmetrical and is curved concavely in the radial direction from the centre.

7. Spray-arm arrangement for a dishwasher, having a liquid inflow (10), a spray arm (20) and a spray-arm bearing (1), which is connected to the liquid inflow (10), according to one of the preceding claims.

8. Spray-arm arrangement according to Claim 7, wherein the spray-arm bearing (1) is fastened in the form of a separate element on the liquid inflow (10).

9. Dishwasher having a spray-arm arrangement according to Claim 7 or 8.

## Revendications

1. Palier de bras gicleur (1) pour le support rotatif d'un bras gicleur (20) sur une alimentation en liquide (10), comprenant un élément de palier (2) pour le support du bras gicleur (20) et un dispositif de guidage d'écoulement (3) connecté à l'élément de palier (2), l'élément de palier (2) présentant une ouverture de passage pour le passage de liquide, la surface de base (D2) du dispositif de guidage d'écoulement (3) correspondant à la surface de base (D1) de l'ouverture de passage ou étant située à l'intérieur de la surface de base (D1) de l'ouverture de passage, et le dispositif de guidage d'écoulement (3) étant connecté à l'élément de palier (2) par le biais d'au moins une nervure (4),
**caractérisé en ce que** le palier de bras gicleur (1) est fabriqué d'une seule pièce, c'est-à-dire est fabriqué au cours d'une opération de moulage par injection.

2. Palier de bras gicleur selon la revendication 1, dans lequel le dispositif de guidage d'écoulement (3) et l'ouverture de passage présentent une surface de base ronde et le diamètre (D2) du dispositif de guidage d'écoulement est inférieur ou égal au diamètre (D1) de l'ouverture de passage de l'élément de palier (2).

3. Palier de bras gicleur selon la revendication 1 ou 2, dans lequel le dispositif de guidage d'écoulement (3) est connecté à l'élément de palier (2) par le biais d'au moins trois nervures (4).

4. Palier de bras gicleur selon la revendication 1, 2 ou 3, dans lequel l'élément de palier (2) présente au moins un élément d'encliquetage (5) pour l'encliquetage de l'élément de palier à une alimentation en liquide (10).

5. Palier de bras gicleur selon l'une quelconque des revendications 1 à 4, dans lequel le dispositif de guidage d'écoulement (3) présente une surface de guidage (6) qui dévie dans la direction radiale un liquide affluant axialement vers l'axe de rotation du bras gicleur (20).

6. Palier de bras gicleur selon la revendication 5, dans lequel la surface de guidage (6) présente une symétrie de révolution et présente une courbure concave depuis le centre dans la direction radiale.

7. Système de bras gicleur pour un lave-vaisselle, comprenant une alimentation en liquide (10), un bras gicleur (20) et un palier de bras gicleur (1) connecté à l'alimentation en liquide (10) selon l'une quelconque des revendications précédentes.

8. Système de bras gicleur selon la revendication 7, dans lequel le palier de bras gicleur (1) est fixé en tant qu'élément séparé sur l'alimentation en liquide (10).

9. Lave-vaisselle comprenant un système de bras gicleur selon la revendication 7 ou 8.
